# EUROPÄISCHE PATENTSCHRIFT

(11) **EP 1 158 175 B1**
(45) Veröffentlichungstag und Bekanntmachung des Hinweises auf die Patenterteilung: **13.02.2008**
(21) Anmeldenummer: 01111736.3
(22) Anmeldetag: 15.05.2001
(51) Int. Cl.: H02K 5/128, F04D 13/06

(54) **Spaltrohrmotor mit Folienspaltrohr**
Canned motor with foil can
Moteur à manchon d'entrefer en feuille

(30) Priorität: 20.05.2000 DE 10025190
(43) Veröffentlichungstag der Anmeldung: 28.11.2001
(73) Patentinhaber: WILO AG, 44263 Dortmund (DE)
(72) Erfinder: Stephan, Waldemar, 44319 Dortmund (DE); Strelow, Günter, 44801 Bochum (DE)
(74) Vertreter: COHAUSZ DAWIDOWICZ HANNIG & SOZIEN

(56) Entgegenhaltungen:
- EP-A- 0 268 013
- EP-A- 0 658 967
- EP-A- 0 678 964
- WO-A-99/14503
- DE-A- 3 636 404
- GB-A- 2 145 882
- US-A- 5 397 220
- BROCKHAUS F.A.: 'Der Brockhaus - Naturwissenschaft und Technik - Band 1: A bis Gd', F. A. BROCKHAUS - SPEKTRUM AKADEMISCHER VERLAG, MANNHEIM - LEIPZIG * Seite 701 *
- BERTELSMANN: 'Wörterbuch des deutschen Sprache - 2004', * Seite 399 *

## Beschreibung

Die Erfindung betrifft einen Spaltrohrmotor für eine Kreiselpumpe, mit einem Spaltrohr, das den als Naßläufer ausgebildeten und mit der Motorwelle drehfest verbundenen Rotor von dem drehfest mit dem Motorgehäuse verbundenen Stator trennt.

Derartige Spaltrohrmotoren sind allgemein bekannt und beispielsweise in der deutschen Offenlegungsschrift DE 44 38 132 beschrieben. Das Spaltrohr oder der Spalttopf umgibt dabei den in der geförderten Flüssigkeit umlaufenden Rotor und dichtet ihn gegenüber dem trockenen Statorraum ab.

Bei den heutigen Spaltrohrmotoren besteht das Spaltrohr aus Metall oder aus Kunststoff. Ein aus Kunststoff gefertigter Spalttopf, wie er beispielsweise aus der amerikanischen Patentschrift US 4 836 147, aus der europäischen Patentanmeldung EP 0 678 964 A1 oder aus der britischen Patentanmeldung GB 2 145 882 A bekannt ist, benötigt dabei aus fertigungstechnischen Gründen eine Wanddicke von mindestens 0,8 bis 1 Millimeter. Bei der EP 0 678 964 A1 wird beispielsweise ein Spalttopf vorgeschlagen, der aus mechanisch tragenden Lagen und elektrisch isolierenden Schichten aufgebaut ist, wobei jede Lage mehrere Bänder umfasst, die aus einer Matrix aus Polymer und elektrisch leitenden Kohlenstofffasern bestehen, die in das Polymer eingelagert sind. Das Spaltrohr nach der GB 2 145 882 A ist aus einem Kunstharz gefertigt insbesondere gegossen. Dabei muss ein derartiger Spalttopf für die erforderliche Formstabilität auch eine ausreichende Eigensteifigkeit besitzen, was ebenfalls entsprechend große Wanddicken verursacht.

Außerdem ist der Spalttopf bzw. das Spaltrohr im Spaltbereich meistens konisch ausgeführt, um problemlos aus dem Guß-Werkzeug entformt werden zu können. Durch die großen Wanddicken und die gegebenenfalls konische Ausbildung ergibt sich ein relativ großer Spalt zwischen dem Stator und dem Rotor, der die Leistung bzw. den Wirkungsgrad der Maschine herabsetzt bzw. zur Kompensation den Einsatz großer und teurer Magneten erforderlich macht.

Bei Spalttöpfen oder Spaltrohren aus Metall, wie sie beispielsweise aus der europäischen Patentanmeldung EP 0 268 013, der amerikanischen Patentschrift US 5,397,220 oder der internationalen Patentanmeldung WO 99/14503 hervorgehen, sind demgegenüber zwar dünnere Wanddicken herstellbar, aber aufgrund ihrer elektrischen Leitfähigkeit werden Wirbelströme induziert, die ebenfalls zu einer Herabsetzung des Wirkungsgrades der Maschine führen. Die EP 0 268 013 offenbart beispielsweise ein doppelwandiges Spaltrohr mit einer inneren und einer äußeren Spaltrohrwand, wobei deren Beabstandung derart gering ist, dass ein guter Wärmeübergang der in der äußeren Rohrwand erzeugten wirbelstrombedingten Wärme auf die innere Rohrwand erreicht wird, von welcher die Wärme durch de Flüssigkeitsstrom abtransportiert werden kann. Diese Verlustwärme sorgt für eine Herabsetzung des Wirkungsgrades der Maschine, so dass ein aus Metall gefertigtes Spaltrohr nachteilig ist.

Aufgabe der Erfindung ist es daher, einen Spaltrohrmotor der eingangs genannten Art zu schaffen, der bei einfacher Konstruktion, geringer Baugröße und kostengünstiger Herstellbarkeit einen geringen Spalt zwischen Stator und Rotor ermöglicht und somit eine hohe Leistung bzw. einen hohen Wirkungsgrad der Maschine gewährleistet.

Diese Aufgabe wird erfindungsgemäß durch eine Vorrichtung nach Anspruch 1 gelöst. Vorteilhafte Weiterbildungen der Erfindung ergeben sich aus den abhängigen Unteransprüchen. Wesentlich bei der erfindungsgemäßen Lösung ist, daß das Spaltrohr durch eine flüssigkeitsundurchlässige elastische Folie aus Kunststoff gebildet ist und daß Stützelemente vorgesehen sind, die die Folie halten bzw. tragen, wobei die Stützelemente mindestens zwei Klemmelemente umfassen, zwischen denen die Folie derart gespannt ist, dass sie in der gewünschten Form gehalten wird.

Der wesentliche Vorteil liegt dabei in der sehr geringen Dicke der Folie, wodurch die Ausbildung eines sehr geringen Spaltes zwischen Stator und Rotor ermöglicht wird. Auf diese Weise können nicht nur geringere Baugrößen, sondern auch ohne andersartige leistungssteigernde und kostenintensive Änderungen hohe Wirkungsgrade und große Leistungen der Maschine erreicht werden. Erfindungsgemäß ist die Folie aus nichtmetallischem Material gefertigt sein, so daß die Induktion von leistungsmindernden Wirbelströmen verhindert wird. Auch kann die Folie dabei zylindrisch ausgeformt sein, so daß der bei im Spaltbereich konisch ausgeführten Spalttöpfen sowohl innenseitig zum zylindrischen Rotor als auch außenseitig zum hohlzylindrischen Stator ausgebildete und in axialer Richtung in seiner Dicke jeweils größer werdende Spalt vermieden werden kann. Die Konstruktion ist einfach, so daß der erfindungsgemäße Spaltrohrmotor kostengünstig herstellbar ist.

Besonders vorteilhaft ist es, wenn die Folie schlauchförmig ausgebildet ist, so daß Nahtstellen nicht erforderlich sind.

Erfindungsgemäß ist vorgesehen, dass die Stützelemente mindestens zwei Klemmelemente umfassen, zwischen denen die Folie gespannt ist. Hierdurch kann die Folie besonders einfach in der gewünschten Form gehalten werden.

In einer bevorzugten Ausführungsform der Erfindung umfassen die Stützelemente mindestens einen Füllkörper, der an bzw. neben dem Stator angeordnet ist und auf dem die Folie aufliegt. Der bzw. die Füllkörper bilden dabei für die Folie eine mechanisch tragende Oberfläche, so daß die Folie eine besonders hohe mechanische Festigkeit erhält.

Besonders vorteilhaft ist es dabei, wenn an den beiden Seitenbereichen des Stators jeweils ein Füllkörper angeordnet ist, der jeweils eine ringförmige Ausnehmung für einen Klemmring aufweist, wobei der Klemmring die Folie über den Innenumfang des Stators aufspannt. Hierdurch wird verhindert, daß die Folie mit dem Rotor in Berührung kommt.

Auch kann die Folie an der dem Austritt der Motorwelle aus dem Motorgehäuse zugewandten Seite zwischen der Stirnwand des Motorgehäuses oder einem Lagerschild einerseits und dem Stator und/oder einem Füllkörper andererseits eingespannt sein. Auf der gegenüberliegenden Seite kann die Folie in gleicher Weise zwischen dem Boden des Motorgehäuses oder einem das Motorgehäuse abschließenden Deckel einerseits und dem Stator und/oder einem Füllkörper andererseits eingespannt sein. Günstig ist es dabei ferner, wenn ein Dichtungsring (O-Ring) vorgesehen ist, der die Folie einspannt und gleichzeitig zwischen der Folie einerseits und der das Motorgehäuse abschließenden Querwand (Austrittsseite der Motorwelle oder Boden des Motorgehäuses) und/oder einem daran vorgesehenen, koaxial zur Motorwelle nach innen gerichteten Vorsprungandererseits abdichtet. In einer weiteren besonders bevorzugten Ausführungsform der Erfindung umfassen die Stützelemente bzw. die Füllkörper mit Vergußmasse, insbesondere mit Kunstharz ausgegossene Bereiche. Der Stator kann dabei vorzugsweise vollständig vergossen sein und somit eine besonders große mechanisch tragende Oberfläche für die aufliegende Folie bilden.

Besonders vorteilhaft ist es, wenn die Folie stoffschlüssig an dem Stator und/oder an den Stützelementen bzw. an den Füllkörpern oder an der Vergußmasse befestigt, insbesondere aufgeklebt oder angeschweißt ist. Hierdurch wird eine besonders hohe Sicherheit gegen Berührungen der Folie mit dem Rotor erreicht.

Auch ist es möglich, daß die Stützelemente mehrere Spannelemente umfassen, die die Folie radial nach außen spannen. Die Spannelemente können dabei insbesondere als Stäbe axial zwischen den einzelnen Ständerwicklungen des Stators angeordnet sein. Auch können sie ringförmig in Umfangsrichtung vorgesehen sein und die Folie aufspannen.

Besonders vorteilhaft ist es, wenn die Folie eine Verbundfolie aus mehreren Einzelfolien ist. Auf diese Weise können die Vorteile unterschiedlicher Folienmaterialien miteinander kombiniert werden. Erfindungsgemäß ist vorgesehen, dass die Folie oder eine Einzelfolie aus Kunststoff besteht und/oder elastisch ist.

Besonders geringe Luftspalte bei ausreichender mechanischer Festigkeit können dann erreicht werden, wenn die Folie eine Dicke zwischen 0,1 und 1 Millimeter, vorzugsweise zwischen 0,3 und 0,5 Millimeter hat.

In einer besonders bevorzugten Ausführungsform der Erfindung ist die Folie an dem der Austrittsseite der Motorwelle abgewandten Ende über einen Bodenbereich geschlossen und bildet somit einen Spalttopf. Die zuvor beschriebenen vorteilhaften Ausgestaltungen eines durch eine Folie gebildeten Spaltrohrs können in gleicher Weise auch bei einem durch eine Folie gebildeten Spalttopf Anwendung finden.

Besonders vorteilhaft ist es dabei, wenn die Folie an der der Pumpenkammer abgewandten Seite mit ihrem Bodenbereich radial und/oder axial zwischen einem Lager der Motorwelle einerseits und der das Lager radial und/oder axial aufnehmenden Halterung andererseits eingespannt ist. Auf diese Weise kann der Bodenbereich des Spalttopfes besonders einfach in der gewünschten Position gehalten werden.

Auf besonders einfache Weise kann der aus Folie bestehende Spalttopf dabei an dem Bodenbereich oder an einem an den Bodenbereich angrenzenden Topfbereich auf den erforderlichen Durchmesser aufgespannt werden, wenn axial zwischen dem Rotor und dem am Bodenbereich der Folie angeordneten Lager ein Spannelement drehfest mit dem Motorgehäuse vorgesehen ist, dass die Folie nach außen aufspannt. Vorzugsweise kann das Spannelement an dem das Wellenende aufnehmenden Lager befestigt sein.

Gemäß einer besonders bevorzugten Ausführungsform der Erfindung läuft der Rotor radial innerhalb des Stators um, wobei die Folie über den Innenumfang des Stators aufgespannt ist.

Bei einer anderen Ausführungsvariante kann der Rotor jedoch auch radial außerhalb des Stators umlaufen, wobei die Folie über den Außenumfang des Stators gespannt ist. Der Stator ist hierbei innerhalb des hohlzylinderförmig ausgebildeten Rotors angeordnet, wobei die Folie auch hier als Trennung des Nassläuferbereichs von dem trockenen Bereich des Motors als Spaltrohr zwischen dem Stator und dem Rotor angeordnet ist. Bei einer derartigen Bauform, bei der die Magnete des Rotors radial außerhalb der Ständerwicklungen des Stators umlaufen, können die Ständerwicklungen des Stators auch bei sehr kleinen Baugrößen mit geringem fertigungstechnischem Aufwand hergestellt werden. Insbesondere ist hierbei auch bei kleinen Baugrößen ein Bewickeln eines Wicklungsträgers des Stators von außen möglich, ohne dass hierdurch der Wirkungsgrad des Spaltrohrmotors verringert wird. Auf diese Weise wird bei einfacher Konstruktion ein Spaltrohrmotor geschaffen, der auch bei sehr kleinen Baugrößen in großer Stückzahl preiswert hergestellt und montiert werden kann. Auch können auf diese Weise bei konstanter Baugröße des Spaltrohrmotors größere Drehmomente übertragen werden, da der aufgrund der Folie sehr dünne Spalt zwischen dem Stator und dem Rotor und somit der Angriffspunkt der magnetischen Kräfte sich auf einem größeren Umfang befindet. Schließlich ergibt sich durch den außerhalb des Stators umlaufenden Rotor ein höheres Massenträgheitsmoment, so dass ein besonders gleichmäßiger und vibrationsfreier Motorlauf erreichbar ist.

Weitere Vorteile und Merkmale der Erfindung ergeben sich aus der nachfolgenden Beschreibung mit den in den Zeichnungen dargestellten Ausführungsbeispielen.

Es zeigen
- Figur 1:: Schematische Darstellung eines erfindungsgemäßen Spaltrohrmotors
- Figur 2:: Querschnitt durch eine alternative Ausführungsform eines Spaltrohrmotors
- Figur 3:: Querschnitt durch eine erfindungsgemäße Ausführungsform eines Spalttopfmotors
- Figur 4:: Querschnitt durch eine Ausführungsform mit außerhalb des Stators umlaufenden Rotor.

Der in Figur 1 dargestellte Spaltrohrmotor 1 hat ein Motorgehäuse 2, in dem die das Pumpenlaufrad 3 tragende Motorwelle 4 in zwei Lagern 5 und 6 gelagert ist. Das dem Pumpenlaufrad 3 benachbarte Lager 5 ist hierbei in einer zentralen Öffnung der Stirnwand 7 des Motorgehäuses 2 befestigt. Radial außerhalb der Öffnung für das Lager 5 weist die Stirnwand 7 mehrere Öffnungen 8 auf, durch die der Innenraum des Motorgehäuses 2 mit der Pumpenkammer verbunden ist. Das dem Pumpenlaufrad 3 abgewandte Lager 6 ist in einer zentralen Ausnehmung eines Deckels 9 befestigt, der das Motorgehäuse 2 an der von der Pumpenkammer abgewandten Stirnseite abschließt.

Zwischen den beiden Lagern 5 und 6 ist der Rotor 10 drehfest auf der Motorwelle 4 befestigt, der als Nassläufer von der durch die Öffnungen 8 aus dem Pumpengehäuse in das Innere des Motorgehäuses 2 fließenden Förderflüssigkeit umgeben ist. Radial außerhalb des Rotors 10 ist der Stator 11 drehfest im Motorgehäuse 2 aufgenommen. Die einzelnen Wicklungen 12 sind dabei um die Wicklungsträger 13 des Stators 11 herumgelegt.

An den beiden Stirnseiten des Stators 11 ist jeweils ein ringförmiger Füllkörper 14 angeordnet, dessen Innendurchmesser dem Innendurchmesser des Stators 11 entspricht. Die beiden Füllkörper 14 sind hierbei durch eine Vergussmasse gebildet, deren innenseitigen Umfangsflächen als Stützelemente 15 für eine als Spaltrohr dienende Folie 16 ausgeformt sind. Die Folie 16 ist schlauchförmig ausgebildet und trennt den von der geförderten Flüssigkeit umgebenden Rotor 10 von dem trockenen Stator 11. Hierbei übernimmt die aus Kunststoff bestehende Folie 16 bei einer Dicke von 0,4mm die Funktion eines besonders dünnen Spaltrohrs des Spaltrohrmotors 1. Die schlauchförmige Folie 16 liegt mit ihrer Außenseite an den Stützelementen 15 und der Innenwandung des Stators 11 an. Die Randbereiche der Folie 16 sind hierbei von den beiden Füllkörpern 14 als Stützelement 15 getragen und daran angeklebt.

Die beiden Füllkörper 14 weisen innenseitig an den der Stirnwand 7 bzw. dem Deckel 9 zugewandten Stirnseiten jeweils eine ringförmige Ausnehmung 17 auf, in der jeweils ein O-Ring einliegt. Falls die Folie 16 in axialer Richtung ausreichend lang ausgebildet ist, können die beiden Randbereiche der Folie 16 auch jeweils durch einen O-Ring als Klemmelement 18 festgeklemmt werden, so dass die Folie 16 in axialer Richtung sowie über den Innenumfang des Stators 11 und der beiden Füllkörper 14 aufgespannt wird. Außerdem dichten die beiden O-Ringe 18 jeweils gegen einen koaxial in das Innere des Motorgehäuses 2 hineinragenden Vorsprung der Stirnwand 7 bzw. des Deckels 9 ab, so dass die durch die Öffnungen 8 in den Innenraum des Motorgehäuses 2 gelangende Förderflüssigkeit nur in den den Rotor 10 sowie die Motorwelle 4 und die Lager 5, 6 umgebenden Bereich gelangen kann.

Bei dem in Figur 2 dargestellten Ausführungsbeispiel ist das Motorgehäuse 2 an der der Pumpenkammer gegenüberliegenden Seite durch eine einstückig mit dem Motorgehäuse 2 ausgebildete Stirnwand 19 abgeschlossen, wohingegen die der Pumpenkammer zugewandte Stirnseite des Motorgehäuses 2 durch einen eingesetzten Lagerschild 20 abgeschlossen ist. Die Folie 16 ist hierbei unmittelbar zwischen den Stützelementen 15 und der Stirnwand 19 bzw. dem Lagerschild 20 festgeklemmt und somit über den Innenumfang des Stators 11 aufgespannt. Der Lagerschild 20 und die Stirnwand 19 weisen jeweils einen zentral in das Innere des Motorgehäuses 2 hineinragenden Vorsprung 21 auf, an dessen Außenseite jeweils ein Stützelement 15 mit seinem Innenumfang anliegt und die Folie 16 dazwischen festklemmt. Zusätzlich werden die beiden Randbereiche 22 der Folie 16 in einer senkrecht zur Motorwelle 4 verlaufenden Ebene zwischen einem nach außen gerichteten Kragen der Stützelemente 15 und der Innenseite der Stirnwand 19 bzw. einem inneren Bereich des Lagerschilds 20 festgeklemmt. Auf diese Weise wird die Folie 16 besonders sicher in ihrer für die Funktion eines Spaltrohrs erforderlichen Form gehalten.

Bei dem in Figur 3 dargestellten Ausführungsbeispiel ist die Folie 16 an dem der Stirnwand 19 zugewandten Ende über einen Bodenbereich 23 geschlossen. Auf diese Weise übernimmt die Folie 16 die Funktion eines an sich bekannten Spalttopfes. Der Bodenbereich 23 der Folie 16 ist hierbei sowohl in Umfangsrichtung als auch in einer senkrecht zur Motorwelle 4 verlaufenden Ebene zwischen dem Lager 6 und den das Lager 6 aufnehmenden Bereichen der Stirnwand 19 bzw. des Vorsprungs 21 festgeklemmt. Zwischen der zentralen Mitte des Bodenbereiches 23 der Folie 16 und der der Stirnwand 19 zugewandten Stirnseite des Lagers 6 ist dabei eine Scheibe 24 eingefügt. Auf der der Scheibe 24 gegenüberliegenden Stirnseite des Lagers 6 ist eine zweite Scheibe 25 als Spannelement drehfest mit dem Lager 6 und dem Vorsprung 21 des Motorgehäuses 2 verbunden, die die Folie 16 über ihren Außenumfang radial nach außen aufspannt. Der Außendurchmesser der Scheibe 25 entspricht dabei dem Innendurchmesser des Stators 11. Darüber hinaus entspricht der Aufbau des Spalttopfmotors 26 im wesentlichen dem Aufbau des Spaltrohrmotors 1 aus Figur 2.

In Figur 4 ist eine Ausführungsform eines erfindungsgemäßen Spaltrohrmotors 1 gezeigt, bei der der Rotor 10 radial außerhalb des Stators 11 umläuft. Hierbei ist die Folie 16 über zwei Stützelemente 15 über den Außenumfang des Stators 11 gespannt, so dass sie auch hier als Spaltrohr den von der geförderten Flüssigkeit umgebenen Nassläuferbereich des Rotors 10 von dem inneren trockenen Bereich des Stators 11 trennt.

Allen Ausführungsformen des Spaltrohrmotors 1 gemäß den Figuren 1, 2 oder 4 bzw. des Spalttopfmotors 26 gemäß Figur 3 ist der Vorteil einer sehr geringen Dicke der Folie 16 von 0,4 mm gemeinsam, wodurch die Ausbildung eines sehr geringen Spaltes zwischen Stator 11 und Rotor 10 ermöglicht wird, so dass besonders hohe Wirkungsgrade und große Leistungen der Motoren 1, 26 erreichbar sind.

## Patentansprüche

1. Spaltrohrmotor (1) für eine Kreiselpumpe, mit einem Spaltrohr, das den als Naßläufer ausgebildeten und mit der Motorwelle (4) drehfest verbundenen Rotor (10) von dem drehfest mit dem Motorgehäuse (2) verbundenen Stator (11) trennt, **dadurch gekennzeichnet,**
**dass** das Spaltrohr durch eine flüssigkeitsundurchlässige elastische Folie (16) aus Kunststoff gebildet ist, und dass Stützelemente (15) vorgesehen sind, die die Folie (16) halten und/oder tragen, wobei die Stützelemente (15) mindestens zwei Klemmelemente (18) umfassen, zwischen denen die Folie (16) derart gespannt ist, dass sie in der gewünschten Form gehalten ist.

2. Spaltrohrmotor nach Anspruch 1, **dadurch gekennzeichnet, dass** die Folie (16) schlauchförmig ausgebildet ist.

3. Spaltrohrmotor nach einem der vorherigen Ansprüche, **dadurch gekennzeichnet, dass** die Stützelemente (15) mindestens einen Füllkörper (14) umfassen, der an und/oder neben dem Stator (11) angeordnet ist und auf dem die Folie (16) aufliegt.

4. Spaltrohrmotor nach Anspruch 3, **dadurch gekennzeichnet, dass** an den beiden axialen Seitenbereichen des Stators (11) jeweils ein Füllkörper (14) angeordnet ist, der jeweils eine ringförmige Ausnehmung (17) aufweist, in der jeweils ein Klemmring (18) derart einliegt, dass die Folie (16) über den Umfang des Stators (11) aufgespannt ist.

5. Spaltrohrmotor nach einem der vorherigen Ansprüche,
**dadurch gekennzeichnet, dass** die Folie (16) an der der Pumpenkammer zugewandten Seite zwischen der Stirnwand (7) des Motorgehäuses (2) oder einem Lagerschild (20) einerseits und dem Stator (11) und/oder einem Füllkörper (14) andererseits eingespannt ist.

6. Spaltrohrmotor nach einem der vorherigen Ansprüche,
**dadurch gekennzeichnet, dass** die Folie (16) an der der Pumpenkammer abgewandten Seite zwischen dem Boden (19) des Motorgehäuses (2) oder einem das Motorgehäuse (2) abschließenden Deckel (9) einerseits und dem Stator (11) und/oder einem Füllkörper (14) andererseits eingespannt ist.

7. Spaltrohrmotor nach Anspruch 4 in Kombination mit Anspruch 5 und/oder 7, **dadurch gekennzeichnet, dass** der Klemmring (18) durch einen O-Ring gebildet ist, der zwischen der Folie (16) einerseits und der das Motorgehäuse (2) abschließenden Querwand und/oder einem daran vorgesehenen axialen Vorsprung (21) andererseits abdichtet.

8. Spaltrohrmotor nach einem der vorherigen Ansprüche, **dadurch gekennzeichnet, dass** die Stützelemente (15) bzw. Füllkörper (14) Vergußmasse, insbesondere Kunstharz umfassen, die den Stator (11) vollständig oder teilweise umgibt und auf der die Folie (16) aufliegt.

9. Spaltrohrmotor nach einem der vorherigen Ansprüche,
**dadurch gekennzeichnet, dass** die Folie (16) stoffschlüssig an dem Stator (11) und/oder an den Stützelementen (15) befestigt, insbesondere aufgeklebt ist.

10. Spaltrohrmotor nach einem der vorherigen Ansprüche,
**dadurch gekennzeichnet, dass** die Stützelemente (15) mehrere insbesondere axial zwischen den einzelnen Ständerwicklungen und/oder in Umfangsrichtung angeordnete Spannelemente umfassen, die die Folie (16) radial nach außen spannen.

11. Spaltrohrmotor nach einem der vorherigen Ansprüche,
**dadurch gekennzeichnet, dass** die Folie (16) eine Verbundfolie aus mehreren Einzelfolien ist.

12. Spaltrohrmotor nach einem der vorherigen Ansprüche,
**dadurch gekennzeichnet, dass** die Folie (16) oder Einzelfolie eine Dicke zwischen 0,1 und 1 Millimeter, vorzugsweise zwischen 0,3 und 0,5 Millimeter hat.

13. Spaltrohrmotor nach einem der vorherigen Ansprüche,
**dadurch gekennzeichnet, dass** die Folie (16) an dem der Pumpenkammer abgewandten Ende über einen Bodenbereich (23) geschlossen ist und einen Spalttopf bildet.

14. Spaltrohrmotor nach Anspruch 13, **dadurch gekennzeichnet, dass** die Folie (16) an der der Pumpenkammer abgewandten Seite mit ihrem Bodenbereich (23) radial und/oder axial zwischen einem Lager (6) der Motorwelle (4) einerseits und der das Lager (6) radial und/oder axial aufnehmenden Halterung andererseits eingespannt ist.

15. Spaltrohrmotor nach Anspruch 14, **dadurch gekennzeichnet, dass** axial zwischen dem Rotor (10) und dem am Bodenbereich (23) der Folie (16) angeordneten Lager (6) ein Spannelement (25) drehfest mit dem Motorgehäuse (2) vorgesehen ist, das die Folie (16) nach außen aufspannt.

16. Spaltrohrmotor nach einem der vorherigen Ansprüche,
**dadurch gekennzeichnet, dass** der Rotor (10) radial innerhalb des Stators (11) umläuft und die Folie (16) über den Innenumfang des Stators (11) aufgespannt ist.

17. Spaltrohrmotor nach einem der Ansprüche 1 bis 15,
**dadurch gekennzeichnet, dass** der Rotor (10) radial außerhalb des Stators (11) umläuft und die Folie (16) über den Außenumfang des Stators (11) gespannt ist.

## Claims

1. Canned motor (1) for a centrifugal pup, with a can, which separates the rotor (10) designed to be wet running and torque-proofly connected to the motor shaft (4) from the stator (11), which is torque-proofly connected to the motor housing (2), **characterised in that**
the can is constituted by a fluid-impermeable, flexible film (16) made of plastic and that supporting elements (15) are provided, which hold and / or carry the film (16), in which the supporting elements (15) include at least two clamping elements (18), between which the film (16) is stretched in such a way that it is kept in the desired shape.

2. Canned motor according to claim 1, **characterised in that** the film (16) is designed to be tubular.

3. Canned motor according to one of the foregoing claims, **characterised in that** the supporting elements (15) include at least one packing material (14), which is arranged on and / or next to the stator (11) and abuts on the film (16).

4. Canned motor according to claim 3, **characterised in that** packing material (14) is arranged on both axial lateral areas of the stator (11), which has an annular recess (17), in which a clamping ring (18) is inserted in such a manner that the film (16) is stretched over the circumference of the stator (11).

5. Canned motor according to one of the foregoing claims, **characterised in that** the film (16) is stretched on the side facing the pump chamber between the end wall (7) of the motor housing (2) or a bearing plate (20) on the one hand and the stator (11) and / or packing material (14) on the other hand.

6. Canned motor according to one of the foregoing claims, **characterised in that** the film (16) on the side facing away from the pump chamber is stretched between the bottom (19) of the motor housing (2) or a cover shutting off the motor housing (2) on the one hand and the stator (11) and / or packing material (14) on the other hand.

7. Canned motor according to claim 4 in conjunction with claim 5 and / or 7, **characterised in that** the clamping ring (18) is constituted by an O-ring, which seals between the film (16) on the one hand and the transverse partition shutting off the motor housing (2) and / or an axial projection (21) provided thereon on the other hand.

8. Canned motor according to one of the foregoing claims, **characterised in that** the supporting elements (15) or packing material (14) include a setting compound, particularly synthetic resin, which surrounds the stator (11) completely or partially and, which abuts on the film (16).

9. Canned motor according to one of the foregoing claims, **characterised in that** the film (16) is fixed so as to form a firm bond, particularly adhesively bonded, to the stator (11) and / or the supporting elements (15).

10. Canned motor according to one of the foregoing claims, **characterised in that** the supporting elements (15) include several tensioning elements, which are particularly axially arranged between the individual stator windings and / or in the circumferential direction, which stretch the film (16) radially outwards.

11. Canned motor according to one of the foregoing claims, **characterised in that** the film (16) is a composite film made of several individual films.

12. Canned motor according to one of the foregoing claims, **characterised in that** the film (16) or individual film has a thickness of between 0.1 and 1 millimetre, preferably between 0.3 and 0.5 millimetres.

13. Canned motor according to one of the foregoing claims, **characterised in that** the film (16) is closed via a bottom area (23) at the end facing away from the pump chamber and constitutes a can.

14. Canned motor according to claim 13, **characterised in that** the film (16) on side facing away from the pump chamber is stretched with its bottom area (23) radially and / or axially between a bearing (6) of the motor shaft (4) on the one hand and the holder accommodating the bearing (6) radially and / or axially on the other hand.

15. Canned motor according to claim 14, **characterised in that** a tensioning element (25) is provided so as to be torque-proof in relation to the motor housing (2) axially between the rotor (10) and the bearing (6) arranged on the bottom area (23) of the film (16), which stretches the film (16) radially outwards.

16. Canned motor according to one of the foregoing claims, **characterised in that** the rotor (10) rotates radially inside the stator (11) and the film (16) is stretched over the inner circumference of the stator (11).

17. Canned motor according to one of claims 1 to 15, **characterised in that** the rotor (10) rotates radially outside the stator (11) and the film (16) is stretched over the outer circumference of the stator (11).

## Revendications

1. Moteur à stator chemisé (1) pour une pompe centrifuge, comprenant une gaine qui sépare le rotor (10), réalisé sous forme de rotor humide et assemblé de façon solidaire avec l'arbre (4) du moteur, du stator (11) assemblé de façon solidaire avec la carcasse de moteur (2), **caractérisé en ce que** la gaine est formée par une feuille élastique (16) en matière plastique, imperméable aux liquides, et que des éléments d'appui (15), qui maintiennent et/ou supportent la feuille (16), sont prévus, les éléments d'appui (15) comportant au moins deux éléments de serrage (18), entre lesquels la feuille (16) est serrée de telle sorte qu'elle est maintenue dans la forme souhaitée.

2. Moteur à stator chemisé suivant la revendication 1, **caractérisé en ce que** la feuille (16) est configurée en forme de tuyau flexible.

3. Moteur à stator chemisé suivant l'une des revendications précédentes, **caractérisé en ce que** les éléments d'appui (15) comportent au moins un corps de garnissage (14), qui est disposé sur et/ou à côté du stator (11) et sur lequel s'applique la feuille (16).

4. Moteur à stator chemisé suivant la revendication 3, **caractérisé en ce qu'**un corps de garnissage (14) est disposé sur chacune des deux zones latérales axiales du stator (11), lequel corps comporte un creux annulaire (17) dans lequel s'insère une bague de serrage (18) de telle sorte que la feuille (16) est serrée sur le pourtour du stator (11).

5. Moteur à stator chemisé suivant l'une des revendications précédentes, **caractérisé en ce que** la feuille (16) est serrée, sur le côté tourné vers le compartiment de pompe, entre la paroi frontale (7) de la carcasse de moteur (2) ou un flasque (20), d'un côté, le stator (11) et/ou un corps de garnissage (14), de l'autre côté.

6. Moteur à stator chemisé suivant l'une des revendications précédentes, **caractérisé en ce que** la feuille (16) est serrée, sur le côté opposé au compartiment de pompe, entre le fond (19) de la carcasse de moteur (2) ou un couvercle (9) fermant la carcasse de moteur (2), d'un côté, et le stator (11) et/ou un corps de garnissage (14), de l'autre côté.

7. Moteur à stator chemisé suivant la revendication 4 en combinaison avec la revendication 5 et/ou 7, **caractérisé en ce que** la bague de serrage (18) est formée par un joint torique, qui assure l'étanchéité entre la feuille (16), d'un côté, la paroi transversale fermant la carcasse de moteur (2) et/ou une saillie axiale (21) prévue sur cette dernière, de l'autre côté.

8. Moteur à stator chemisé suivant l'une des revendications précédentes, **caractérisé en ce que** les éléments d'appui (15) ou corps de garnissage (14) comportent une masse de scellement, en particulier de la résine synthétique, qui entoure en tout ou partie le stator (11) et s'applique sur la feuille (16).

9. Moteur à stator chemisé suivant l'une des revendications précédentes, **caractérisé en ce que** la feuille (16) est fixée par alliance de matière sur le stator (11) et/ou sur les éléments d'appui (15), est en particulier collée.

10. Moteur à stator chemisé suivant l'une des revendications précédentes, **caractérisé en ce que** les éléments d'appui (15) comportent plusieurs éléments de serrage disposés en particulier dans la direction axiale entre les enroulements de stator individuels et/ou dans la direction périphérique, lesquels éléments serrent dans la direction radiale extérieure la feuille (16).

11. Moteur à stator chemisé suivant l'une des revendications précédentes, **caractérisé en ce que** la feuille (16) est une feuille multicouche constituée de plusieurs feuilles individuelles.

12. Moteur à stator chemisé suivant l'une des revendications précédentes, **caractérisé en ce que** la feuille (16) ou la feuille individuelle a une épaisseur comprise entre 0,1 et 1 millimètre, de préférence entre 0,3 et 0,5 millimètre.

13. Moteur à stator chemisé suivant l'une des revendications précédentes, **caractérisé en ce que** la feuille (16) est fermée par l'intermédiaire d'une zone de fond (23) à l'extrémité opposée au compartiment de pompe et forme un pot d'entrefer.

14. Moteur à stator chemisé suivant la revendication 13, **caractérisé en ce que** la feuille (16) est serrée à l'extrémité opposée au compartiment de pompe, par sa zone de fond (23), dans la direction radiale et/ou axiale entre un palier (6) de l'arbre (4) du moteur, d'un côté, et la fixation recevant le palier (6) dans la direction radiale et/ou axiale, de l'autre côté.

15. Moteur à stator chemisé suivant la revendication 14, **caractérisé en ce qu'**un élément de serrage (25), solidaire de la carcasse de moteur (2), est prévu dans la direction axiale entre le rotor (10) et le palier (6) disposé sur la zone de fond (23) de la feuille (16), lequel élément serre la feuille (16) en direction de l'extérieur.

16. Moteur à stator chemisé suivant l'une des revendications précédentes, **caractérisé en ce que** le rotor (10) tourne dans la direction radiale à l'intérieur du stator (11) et la feuille (16) est serrée sur le pourtour intérieur du stator (11).

17. Moteur à stator chemisé suivant l'une des revendications 1 à 15, **caractérisé en ce que** le rotor (10) tourne dans la direction radiale à l'extérieur du stator (11) et la feuille (16) est serrée sur le pourtour extérieur du stator (11).
